# EUROPÄISCHE PATENTSCHRIFT

(11) **EP 2 060 725 B1**
(45) Veröffentlichungstag und Bekanntmachung des Hinweises auf die Patenterteilung: **04.05.2011**
(21) Anmeldenummer: 08167544.9
(22) Anmeldetag: 24.10.2008
(51) Int. Cl.: E06B 1/32

(54) **Zarge für den Einbau eines Fensters oder einer Tür**
Frame for the insertion of a door or window
Dormant destiné à l'intégration d'une fenêtre ou d'une porte

(30) Priorität: 14.11.2007 DE 102007054369
(43) Veröffentlichungstag der Anmeldung: 20.05.2009
(73) Patentinhaber: Josef Hain GmbH & Co. KG, 83561 Ramerberg (DE)
(72) Erfinder: Hain, Petra, 83561 Ramerberg (DE)
(74) Vertreter: Wächter, Jochen

(56) Entgegenhaltungen:
- EP-A- 1 788 182
- DE-A1- 4 300 580
- DE-A1- 19 713 823
- DE-C1- 10 000 643

## Beschreibung

Die Erfindung bezieht sich auf eine Zarge für den Einbau eines Fensters oder einer Tür in einer Gebäudewand, bestehend aus vier an ihren Enden zu einem Rahmen verbundenen Holmen.

Bekannte Zargen der vorgenannten Art für den Einbau in Kellerwände sind beispielsweise aus DE 197 13 823 C2 bekannt. Sie bestehen aus stranggepressten Kunststoffprofilen, die in der Kellerwandschalung fixiert und mit Beton umgossen werden. Nach Fertigstellung der Kellerbetonwände kann in einer solchen Zarge der passend bemessene Blendrahmen eines Kellerfensters montiert werden.

Obgleich Zargen dieser Art durch doppelwandige Ausführung unter Bildung von Hohlkammern gewisse Wärmedämmeigenschaften aufweisen, die für den Kellerbereich ausreichend sein mögen, bleiben für den Einsatz solcher Zargen im oberirdischen Hochbau Wünsche bezüglich der Wärmedämmeigenschaften offen, insbesondere unter Berücksichtigung der aktuellen Vorschriften über die Verbesserung der Wärmedämmung von Gebäuden. EP 178 182 A1 zeigt eine mehrteilige Zarge aus Schaumkunstoff. Der Erfindung liegt daher die Aufgabe zu Grunde, eine Zarge der eingangs genannten Art anzugeben, die für den Einsatz auch im gemauerten Hochbau geeignet ist und verbesserte Wärmedämmeigenschaften aufweist, die Kältebrücken weitestgehend vermeiden.

Diese Aufgabe wird durch die Merkmale des Anspruchs 1 gelöst.

Weitere Merkmale und Ausführungsformen sind Gegenstand der Unteransprüche.

Die Erfindung wird nachfolgend unter Bezugnahme auf in den Zeichnungen dargestellte Ausführungsbeispiele einer Zarge näher erläutert.
- Fig. 1: ist eine Querschnittsansicht durch den Fußholm einer ersten Ausführungsform der erfindungsgemäßen Zarge, die in Mauerwerk eingebaut ist und einen Holm eines Blendrahmens aufnimmt;
- Fig. 2: ist eine Querschnittsansicht durch den Fußholm einer zweiten Ausführungsform der erfindungsgemäßen Zarge, die in Mauerwerk eingebaut ist und einen Holm eines Blendrahmens aufnimmt; und
- Fig. 3: ist eine Querschnittsansicht durch den Fußholm der Zarge aus Fig. 2 in einer anderen Umgebung.

Fig. 1 zeigt den unteren Holm 2 oder Fußholm der erfindungsgemäßen Zarge im Querschnitt. Die übrigen drei Holme, welche zusammen mit dem ersten Holm 2 einen Rahmen mit einer Öffnung 4 zum Einbau eines Fenster oder einer Tür bilden, sind nicht dargestellt.

Der Holm 2 der Zarge besteht aus einem Grundkörper 6 aus einem formstabilen, wärmedämmenden, feuchtigkeitsresistenten Hartschaum, insbesondere einem solchen auf PUR-Basis, wie man ihn aus Abfallstoffen der Dämmstoffindustrie gewinnen kann. Die auf dem Markt befindlichen Hartschäume, insbesondere solche, die aus Kunststoff auf PUR-Basis hergestellt sind, haben eine ausreichende Festigkeit, um den Blendrahmen eines Fenster oder einer Tür stabil abzustützen. Der Hartschaum weist einen Wärmedämmkoeffizienten λ von kleiner oder gleich 0,09 W/m²K auf, aber nicht unter 0,02 W/m²K. Dieser Grundkörper 6 kann einstückig hergestellt sein, aber auch aus mehreren Hartschaumplatten unterschiedlicher Größe hergestellt sein, die aneinandergefügt und fest miteinander verbunden, beispielsweise verklebt sind, oder über eine Zwischenlage verbunden sind, wie in der Zeichnung gezeigt ist. Wie weiter unten unter Bezugnahme auf Fig. 2 und 3 näher erläutert wird, kann der Grundkörper 6 auch zweiteilig ausgestaltet und von einem anderen Element der Zarge vollständig unterbrochen sein. Die Dicke des Grundkörpers liegt üblicherweise zwischen 20 mm und 70 mm und kann über die Länge des Holms 2 variieren.

Der Holm 2 weist auf seiner Oberseite 8, genauer gesagt auf der Seite, die der Öffnung 4 zugewandt ist, eine Ausnehmung bzw. Stufe 10 auf, die als Anschlag für einen Blendrahmen 12 eines Fensters oder einer Tür dienen soll.

Außerhalb der Ausnehmung 10 in Richtung Wandaußenseite ist die Oberseite 8 des Holms 2 von einer Außenverkleidung 14, beispielsweise einer Faserzementplatte und/oder einer üblichen Fensterbankverkleidung, bedeckt. Zwischen dieser Außenverkleidung 14 und dem Grundkörper 6 ist ein Dämmkern 15 angeordnet, der mindestens so gute Dämmeigenschaften wie der Grundkörper 6 aufweist und lediglich isolierende, aber keine tragende Funktion hat. Beispielsweise kann der Dämmkern 15 als geschäumter, vorgefertigter Keil ausgestaltet sein.

Innerhalb der Ausnehmung 10 in Richtung Wandinnenseite ist die Oberseite 8 des Holms 2 von einer Innenverkleidung 16, beispielsweise einer Kunststoffschale, bedeckt.

Die Ausnehmung 10 bildet an ihrer Außenseite eine Stoßstufe 11 für den Blendrahmen 12, die im dargestellten Beispiel bis zu einer bestimmten Höhe von einer Schicht 18 aus PU-Dichtmasse bedeckt ist. Die Ausnehmung 10 ist in ihrem Bodenbereich vorzugsweise mit einem Dichtband 20 aus geschlossenzelligem Schaumstoff oder einer ähnlichen Abdichtung versehen, auf die der Blendrahmen 12 aufgesetzt wird.

An der Unterseite 28, d.h. an der Seite des Holms 2, die dem Mauerwerk 22 zugewandt ist, weist der Grundkörper 6 eine Aussparung 25 auf, die zur Aufnahme eines Dämmkörpers 24 dient. Die Aussparung 25 definiert hier eine Stufe im Grundkörper 6, in welche der Dämmkörper 24 eingelegt werden kann. Der Dämmkörper 24 ist aus einem hochdämmenden Material mit einem Wärmedämmkoeffizienten λ von kleiner oder gleich 0,02 W/m²K, vorzugsweise kleiner oder gleich 0,008 W/m²K, mehr bevorzugt kleiner oder gleich 0,004 W/m²K. Besonders geeignet sind in diesem Zusammenhang Vakuumdämmplatten, die allerdings auch besonders druckempfindlich sind. Der Dämmkörper 24 ist in diesem Beispielsfall quaderförmig ausgestaltet und kann auf verschiedene Arten in der Zarge angeordnet werden. Im vorliegenden Beispielsfall ist der Dämmkörper 24 dem Bereich der Ausnehmung 10 für den Blendrahmen 12 gegenüberliegend angeordnet und in Längsrichtung des Holms 2 ausgerichtet. An den beiden Seiten des Dämmkörpers 24, wo dieser nicht vom Hartschaum des Grundkörpers 6 umgeben ist, ist eine formstabile Schutzschicht 26 zum Schutz des Dämmkörpers 24 angeordnet. Im dargestellten Beispielsfall umgibt die Schutzschicht 26 zwei Seiten des Dämmkörpers 24. Üblicherweise bedeckt die formstabile Schutzschicht 26 aber auch zumindest Teile des Grundkörpers 6 im Bereich der Unterseite 28 des Holmes 2.

Die formstabile Schutzschicht 26 kann aus verschiedenen formstabilen Materialien gebildet sein, beispielsweise aus Faserzement, Blech, hochgepresstem Papier mit einem Anteil an Kunstharz oder einem glasfaserverstärkten Kunststoff. Die Schutzschicht 26 ist üblicherweise zwischen 3 und 7 mm dick.

Angrenzend an die Schutzschicht 26 kann ein Stützwinkel 32 angeordnet sein, welcher mit der Zarge verschraubt ist und mit seinem anderen Schenkel fest mit dem Mauerwerk verbunden ist. Ebenfalls kann im Bereich unterhalb der Zarge eine Dämmplatte 30 von 10 bis 20 cm Dicke angeordnet sein, wenn die Anforderungen eines Niedrigenergiehauses bestehen.

Der in Richtung der Wandinnenseite verlaufende Abschnitt der Zarge ist an seinem unteren Ende mittels eines Klebemörtels 34 mit dem Mauerwerk 22 verbunden, wobei zwischen Grundkörper 6 und Mauerwerk 22 ein Dichtschaum 36 zur weiteren Dämmung eingebracht ist. Hier sind vielfältige Konstruktions- und Verbindungsmöglichkeiten denkbar. Auf der Wandaußenseite ist üblicherweise Putz 38 aufgebracht.

Die in Fig. 2 und 3 dargestellte Ausführungsform unterscheidet sich von der Ausführungsform gemäß Fig. 1 dadurch, dass der Dämmkörper 24 angrenzend an die Ausnehmung 10 für den Blendrahmen 12 in Richtung der Wandinnenseite angeordnet ist und sich in Querrichtung des Holms 2 von der Oberseite 8 zur Unterseite 28 erstreckt. Die Schutzschicht 26 überdeckt dabei lediglich eine Seite des Dämmkörpers 24, während der zweigeteilte Grundkörper 6 den Dämmkörper 24 zwischen sich aufnimmt.

In Fig. 3 ist anstelle des Stützwinkels 32 beispielhaft ein Aramidgewebe 40 zur Arretierung der Zarge vorgesehen. Ebenso könnte eine Justierschablone zur Montage verwendet werden.

Die genaue Anordnung des Dämmkörpers 24 in der Aussparung 25 des Grundkörpers 6 kann je nach Anwendungsbereich unterschiedlich sein. Hierfür gibt es die verschiedensten Möglichkeiten, solange die jeweils geforderten Wärmedämmeigenschaften einhalten werden. In jedem Fall ist es wichtig, dass die Schutzschicht 26 zum Schutz des Dämmkörpers 24 vorhanden ist und diesen an mindestens einer Seite bedeckt. Dadurch wird eine formstabile und besonders hochwertige Dämmzarge geschaffen, die als tragendes Element im Mauerwerk verwendet werden kann, besonders robust ist und gleichzeitig sehr gute Wärmedämmeigenschaften besitzt.

Beim Einbauen der Zarge in ein im Entstehen befindliches Gebäude kann eine Justierschablone auf dem Boden des Bauwerks bzw. auf einer halb gemauerten Mauer an der vorgesehenen Stelle befestigt werden. Dann kann die Zarge auf die Justierschablone aufgesetzt werden, wobei Spalte zwischen Zarge und Mauerwerk beim Vermauern sogleich mit Mörtel gefüllt werden und auf diese Weise ein hervorragender Anschluss der Zarge an das Mauerwerk erzielt werden kann.

Die erfindungsgemäße Zarge hat neben den oben erwähnten noch weitere Vorteile. Die erfindungsgemäße Systemlösung vermeidet Schall- und Wärmebrücken an den kritischen Fugen zwischen Mauerwerk und Blendrahmen. Die Befestigung ist in allen Stufen der Montage einfach und sicher. Die Zarge bildet auf ihrer Wandinnenseite zugleich eine Fensterbank bzw. Türschwelle aus. Der dichte Anschluss des Blendrahmens 12 an der Stoßstufe 11 macht die Konstruktion auch für sehr hohe Drücke wasserdicht. Alle frei liegenden Flächen sind malerfertig. Eine bauseitige Rolladenkastenmontage auf der Zarge ist ebenfalls möglich.

## Patentansprüche

1. Zarge mit mehreren miteinander verbundenen Holmen (2), die eine Öffnung (4) für den Einbau eines Fensters oder einer Tür in einer Gebäudewand definieren, wobei jeder Holm (2) eine der Öffnung (4) zugewandte Oberseite (8) und eine der Öffnung (4) abgewandte Unterseite (28) aufweist, wobei jeder Holm (2) einen Grundkörper (6) aus einem formstabilen Hartschaum aufweist, **dadurch gekennzeichnet, dass** der Wärmedämmkoeffizient (λ) des Hartschaumes kleiner oder gleich 0,09 W/m²K ist, wobei jeder Holm (2) einen Dämmkörper (24) aus einem hochdämmenden Material mit einem Wärmedämmkoeffizienten (λ) von kleiner oder gleich 0,02 W/m²K aufweist, und wobei jeder Holm (2) im Bereich seiner Unterseite (28) eine formstabile Schutzschicht (26) zum Schutz des Dämmkörpers (24) aufweist.

2. Zarge nach Anspruch 1, **dadurch gekennzeichnet, dass** der Dämmkörper (24) in eine Aussparung (25) des Grundkörpers (6) eingesetzt ist.

3. Zarge nach Anspruch 1 oder 2, **dadurch gekennzeichnet, dass** der Dämmkörper (24) als eine Vakuumdämmplatte ausgebildet ist.

4. Zarge nach einem der vorhergehenden Ansprüche, **dadurch gekennzeichnet, dass** der Dämmkörper (24) quaderförmig ist.

5. Zarge nach einem der vorhergehenden Ansprüche, **dadurch gekennzeichnet, dass** die formstabile Schutzschicht (26) mindestens eine nicht vom Hartschaum umgebene Seite des Dämmkörpers (24) bedeckt.

6. Zarge nach einem der vorhergehenden Ansprüche, **dadurch gekennzeichnet, dass** der Dämmkörper (24) aus einem hochdämmenden Material mit einem Wärmedämmkoeffizienten (λ) von kleiner oder gleich 0,008 W/m²K, vorzugsweise kleiner oder gleich 0,004 W/m²K, gebildet ist.

7. Zarge nach einem der vorhergehenden Ansprüche, **dadurch gekennzeichnet, dass** die formstabile Schutzschicht (26) auch zumindest Teile des Grundkörpers (6) im Bereich der Unterseite (28) des Holmes (2) bedeckt.

8. Zarge nach einem der vorhergehenden Ansprüche, **dadurch gekennzeichnet, dass** die formstabile Schutzschicht (26) aus Faserzement, Blech oder einem anderen geeigneten Hartmaterial besteht.

9. Zarge nach Anspruch 8, **dadurch gekennzeichnet, dass** die formstabile Schutzschicht (26) aus hochgepresstem Papier mit einem Anteil an Kunstharz besteht.

10. Zarge nach einem der vorhergehenden Ansprüche, **dadurch gekennzeichnet, dass** der Dämmkörper (24) im Bereich unterhalb der Ausnehmung (10) für den Blendrahmen (12) angeordnet und in Längsrichtung des jeweiligen Holms (2) ausgerichtet ist.

11. Zarge nach einem der Ansprüche 1 bis 9, **dadurch gekennzeichnet, dass** der Dämmkörper (24) angrenzend an die Ausnehmung (10) für den Blendrahmen (12) in Richtung der Wandinnenseite angeordnet und sich in Querrichtung des Holms (2) von der Oberseite (8) zur Unterseite (28) erstreckt.

12. Zarge nach einem der vorhergehenden Ansprüche, **dadurch gekennzeichnet, dass** der Grundkörper (6) an der Oberseite (8) des Holmes (2) außerhalb einer Ausnehmung (10), die zur Aufnahme eines Blendrahmens (12) eines Fensters oder einer Tür vorgesehen ist, in Richtung der Wandaußenseite von einem Dämmkern (15) und einer darüber angeordneten Außenverkleidung (14) bedeckt ist.

13. Zarge nach Anspruch 12, **dadurch gekennzeichnet, dass** jeder Holm (2) an seiner Oberseite im Bereich einer Stoßstufe (11) für die Einfügung des Blendrahmens (12) eine Dichtmasse (18) aufweist.

14. Wandaufbau mit einer Zarge nach einem der vorhergehenden Ansprüche und einer angrenzend an einen Abschnitt der Unterseite (28) mindestens eines Holmes (2) der Zarge angeordneten Dämmplatte (30).

15. Wandaufbau nach Anspruch 14, **dadurch gekennzeichnet, dass** bei zumindest einem Holm (2) der Zarge ein Stützwinkel (32) an der formstabilen Schutzschicht (26) anliegt.

## Claims

1. Casing comprising a plurality of interconnected bars (2) which define an opening (4) for fitting a window or a door in a wall of a building, each bar (2) having an upper face (8) which faces the opening (4) and a lower face (28) which is remote from the opening (4), each bar (2) having a base member (6) made of a dimensionally stable rigid foam, **characterised in that** the thermal insulation coefficient (λ) of the rigid foam is less than or equal to 0.09 W/m²K, each bar (2) having an insulating member (24) made of a high-insulation material having a thermal insulation coefficient (λ) of less than or equal to 0.02 W/m²K, and each bar (2) having in the region of the lower face (28) thereof a dimensionally stable protective layer (26) for protecting the insulating member (24).

2. Casing according to claim 1, **characterised in that** the insulating member (24) is inserted into a cavity (25) in the base member (6).

3. Casing according to either claim 1 or claim 2, **characterised in that** insulating member (24) is in the form of a vacuum insulation panel.

4. Casing according to any one of the preceding claims, **characterised in that** the insulating member (24) is cuboid-shaped.

5. Casing according to any one of the preceding claims, **characterised in that** the dimensionally stable protective layer (26) covers at least one side, which is not enclosed by rigid foam, of the insulating member (24).

6. Casing according to any one of the preceding claims, **characterised in that** the insulating member (24) is made of a high-insulation material having a thermal insulation coefficient (λ) of less than or equal to 0.008 W/m²K, preferably less than or equal to 0.004 W/m²K.

7. Casing according to any one of the preceding claims, **characterised in that** the dimensionally stable protective layer (26) also covers at least parts of the base member (6) in the region of the lower face (28) of the bar (2).

8. Casing according to any one the preceding claims, **characterised in that** the dimensionally stable protective layer (26) consists of fibre cement, sheet metal or another suitable hard material.

9. Casing according to claim 8, **characterised in** the dimensionally stable protective layer (26) consists of highly compressed paper which contains synthetic resin.

10. Casing according to any one of the preceding claims, **characterised in that** the insulating member (24) is arranged in the region below the recess (10) for the door or window frame (12) and is orientated in the longitudinal direction of the respective bar (2).

11. Casing according to any one of claims 1 to 9, **characterised in that** the insulating member (24) is arranged adjacent to the recess (10) for the door or window frame (12) in the direction of the inner surface of the wall and extends in the transverse direction of the bar (2) from the upper face (8) to the lower face (28).

12. Casing according to any one of the preceding claims, **characterised in that** the base member (6) on the upper face (8) of the bar (2) outside a recess (10), which is provided for receiving a frame (12) of a window or a door, is covered in the direction of the outer face of the wall by an insulation core (15) and an outer facing (14) arranged on top of said insulation core.

13. Casing according to claim 12, **characterised in that** each bar (2) has a sealing compound (18) on the upper face thereof, in the region of a joint step (11) for inserting the door or window frame (12).

14. Wall construction comprising a casing according to any one of the preceding claims and an insulation panel (30) arranged adjacent to a portion of the lower face (28) of at least one bar (2) of the casing.

15. Wall construction according to claim 14, **characterised in that** an angle bracket (32) rests against the dimensionally stable protective layer (26) in at least one bar (2) of the casing.

## Revendications

1. Châssis comprenant plusieurs longerons (2) assemblés entre eux, qui définissent une ouverture (4) pour le montage d'une fenêtre ou d'une porte dans une paroi de bâtiment, chaque longeron (2) présentant un côté supérieur (8) tourné vers l'ouverture (4) et un côté inférieur (28) opposé à l'ouverture (4), chaque longeron (2) présentant un corps de base (6) en une mousse rigide indéformable, **caractérisé en ce que** le coefficient de conductivité thermique (λ) de la mousse rigide est inférieur ou égal à 0,09 W/m²K, chaque longeron (2) présentant un corps d'isolation (24) en un matériau hautement calorifuge d'un coefficient de conductivité thermique (λ) inférieur ou égal à 0,02 W/m²K, et chaque longeron (2) présentant dans la zone de son côté inférieur (28) une couche de protection (26) indéformable pour la protection du corps d'isolation (24).

2. Châssis suivant la revendication 1, **caractérisé en ce que** le corps d'isolation (24) est logé dans un évidement (25) du corps de base (6).

3. Châssis suivant l'une des revendications 1 et 2, **caractérisé en ce que** le corps d'isolation (24) est réalisé sous forme d'une plaque d'isolation sous vide.

4. Châssis suivant l'une des revendications précédentes, **caractérisé en ce que** le corps d'isolation (24) est parallélépipédique.

5. Châssis suivant l'une des revendications précédentes, **caractérisé en ce que** la couche de protection (26) indéformable recouvre au moins un côté du corps d'isolation (24) qui n'est pas entouré par la mousse rigide.

6. Châssis suivant l'une des revendications précédentes, **caractérisé en ce que** le corps d'isolation (24) est formé d'un matériau hautement calorifuge d'un coefficient de conductivité thermique (λ) inférieur ou égal à 0,008 W/m²K, de préférence inférieur ou égal à 0,004 W/m²K.

7. Châssis suivant l'une des revendications précédentes, **caractérisé en ce que** la couche de protection (26) indéformable recouvre également au moins des parties du corps de base (6) dans la zone du côté inférieur (28) du longeron (2).

8. Châssis suivant l'une des revendications précédentes, **caractérisé en ce que** la couche de protection (26) indéformable se compose de béton fibreux, de tôle ou d'un autre matériau rigide approprié.

9. Châssis suivant la revendication 8, **caractérisé en ce que** la couche de protection (26) indéformable se compose de papier hautement comprimé avec une part de résine synthétique.

10. Châssis suivant l'une des revendications précédentes, **caractérisé en ce que** le corps d'isolation (24) est disposé dans la zone sous-jacente à l'évidement (10) pour le dormant (12) et est orienté dans la direction longitudinale du longeron (2) respectif.

11. Châssis suivant l'une des revendications 1 à 9, **caractérisé en ce que** le corps d'isolation (24) est disposé de façon limitrophe à l'évidement (10) pour le dormant (12) en direction du côté intérieur de la paroi et s'étend dans la direction transversale du longeron (2) du côté supérieur (8) en direction du côté inférieur (28).

12. Châssis suivant l'une des revendications précédentes, **caractérisé en ce que** le corps de base (6) est recouvert en direction du côté extérieur de la paroi, sur le côté supérieur (8) du longeron (2), à l'extérieur d'un évidement (10) prévu pour recevoir un dormant (12) d'une fenêtre ou d'une porte, par un noyau isolant (15) et un revêtement extérieur (14) sus-jacent.

13. Châssis suivant la revendication 12, **caractérisé en ce que** chaque longeron (2) présente sur son côté supérieur une masse d'étanchéité (18) dans la zone d'une contremarche (11) pour l'insertion du dormant (12).

14. Montage en paroi comprenant un châssis suivant l'une des revendications précédentes et une plaque isolante (30), disposée de façon limitrophe à une section du côté inférieur (28) d'au moins un longeron (2) du châssis.

15. Montage en paroi suivant la revendication 14, **caractérisé en ce que**, pour au moins un longeron (2) du châssis, une équerre d'appui (32) s'applique sur la couche de protection (26) indéformable.
